# EUROPÄISCHE PATENTSCHRIFT

(11) **EP 0 197 135 B1**
(45) Veröffentlichungstag und Bekanntmachung des Hinweises auf die Patenterteilung: **09.01.1991**
(21) Anmeldenummer: 85905318.3
(22) Anmeldetag: 16.10.1985
(51) Int. Cl.: B22D 11/06

(54) **STRANGGIESSVORRICHTUNG**
BAR CASTING DEVICE
DISPOSITIF DE COULEE DES BARRES

(30) Priorität: 17.10.1984 DE 3438482
(43) Veröffentlichungstag der Anmeldung: 15.10.1986
(73) Patentinhaber: DEUTSCHE VOEST-ALPINE INDUSTRIEANLAGENBAU GMBH, 40094 Düsseldorf (DE)
(72) Erfinder: HENDERS, Siegfried, D-4170 Geldern 1 (DE)
(74) Vertreter: Pfenning, Meinig & Partner
(86) Internationale Anmeldenummer: DE8500404
(87) Internationale Veröffentlichungsnummer: WO8602298

(56) Entgegenhaltungen:
- FR-A- 1 254 709
- FR-A- 2 317 033
- FR-A- 2 359 663
- US-A- 2 206 930
- US-A- 2 246 907

## Beschreibung

Die Erfindung betrifft eine Stranggießvorrichtung, bei der geschmolzenes Material in eine am Außenumfang eines Gießrades in dessen Umfangsrichtung verlaufende, in Radialrichtung nach außen offene Aussparung geleitet wird und in dieser während der Drehbewegung des Gießrades zumindest teilweise erstarrt, bevor der so gebildete Strang aus der Aussparung herausgeführt wird, mit einem, in Umfangsrichtung mindestens teilweise den mit dem Material gefüllten Abschnitt der Aussparung verschließenden, gegen das Gießrad gedrückten Band und wenigstens einem vom Gießrad aus gesehen hinter dem Band, dieses gegen das Gießrad drückendes, gesondertes Andrückelement in Form einer umlaufenden Kette. Eine derartige Vorrichtung ist aus der US-PS 2 206 930 bekannt.

Bei der bekannten Vorrichtung besteht das Band aus einem über drei Umlenkrollen geführten endlosen Stahlband. Eine dieser drei Umlenkrollen ist beweglich gelagert und einer Kraft in der Weise ausgesetzt, daß in dem Stahlband eine bestimmte Zugspannung herrscht.

Diese Zugspannung ist erforderlich, um einen gewissen Anpreßdruck des Stahlbandes an das Gießrad zu erhalten. Durch diese Zugbelastung allein läßt sich bei den hohen Temperaturen des geschmolzenen Materials bei denen das Stahlband erheblichen Beanspruchungen ausgesetzt ist, der Anpreßdruck nicht erreichen. Deshalb ist bei dieser Vorrichtung noch ein gesondertes Andruckelement in Form einer umlaufenden Kette vorgesehen.

Desweiteren ist eine derartige Vorrichtung bekannt (FR-A-23 59 663), bei der das Band an den Rändern, d.h. außerhalb der das geschmolzene Material aufnehmenden Aussparung zusätzlich verstärkt ist, durch geeignete Auflageelemente, die das Band in der gewünschten Weise stabilisieren.

Es ist Aufgabe der vorliegenden Erfindung, eine Stranggießvorrichtung der gattungsgemäßen Art zu schaffen, bei der insbesondere der Verschleiß des Bandes wesentlich herabgesetzt ist.

Diese Aufgabe wird erfindungemäß durch die im Kennzeichen des Anspruchs 1 angegebenen Merkmale gelöst.

Vorteilhafte Ausgestaltungen dieser Aufgabenlösung ergeben sich aus den Unteransprüchen.

Die Erfindung wird im folgenden anhand eines in den Figuren dargestellten Ausführungsbeispiels näher erläutert. Es zeigen:
Fig. 1 ein Stranggießrad in prinzipieller Seitenansicht und
Fig. 2 einen Schnitt entlang der Linie A-A in Fig. 1 senkrecht zur Zeichenebene.

Die gezeigte Anlage erlaubt ein kontinuierliches Stranggießen und gibt beispielsweise in Verbindung mit einem angeschlossenen Walzwerk die Möglichkeit, aus der Schmelzhitze des flüssigen Stahls heraus ohne Unterbrechung und ohne zusätzliche Wärmezufuhr ein Fertigprodukt wie Stabstahl, leichte profile oder Walzdraht herzustellen. Dieser kontinuierliche Betrieb einer mit einem Walzwerk verbundenen Gießanlage führt somit zu erheblichen Kosteneinsparungen.

Der Anlage nach Fig. 1, wird über einen nicht dargestellten Tundish flüssiger Stahl mittels einer Düse in eine Aussparung 4 eines Gießrades 5 eingegeben. Die Aussparung 4 verläuft in Umfangsrichtung des Gießrades 5 und stellt eine in sich geschlossene Nut dar. Sie besitzt eine trapezoide Form, das heißt in radialer Richtung ist ihre Innenfläche etwas schmaler als die Außenfläche. Die Innenfläche hat beispielsweise in Achsrichtung des Gießrades 5 eine Länge von 130 mm und die Außenfläche eine Länge von 160 mm, während die Tiefe der Aussparung 4 zum Beispiel 128 mm beträgt. Die Aussparung 4 ist in radialer Richtung nach außen hin offen. Das Gießrad 5 ist vorzugsweise aus einem Stahlramen und einem wassergekühlten, die Aussparung 4 enthaltenden Kupferkranz gefertigt.

Die offene Seite der Aussparung 4 wird zumindest im Bereich der noch flüssigen Stahlfüllung von einem mitlaufenden Band 6, etwa einem Stahlband verschlossen. Dieses Stahlband läuft über eine Länge von etwa einem Viertel des Umfangs des Gießrades 5 mit diesem mit und besteht aus einem über drei Umlenkrollen 7, 8 und 9 geführten Endlosband. Die Lagerung dieser Umlenkrollen 7 bis 9 erfolgt in der Weise, daß das Band 6 keinen wesentlichen Zugbeanspruchungen ausgesetzt ist.

Über die Umlenkrollen 8 und 9 sowie eine weitere Umlenkrolle 10 läuft eine endlose Kette 11, derart, daß sich das Band 6 in dem Abschnitt zwischen den Umlenkrollen 8 und 9 zwischen dem Gießrad 5 und der Kette 11 befindet. Die Umlenkrolle 10 ist beweglich gelagert, wobei eine Kraft auf diese Umlenkrolle 10 einwirkt, um eine vorgegebene Zugspannung in der Kette 11 zu erhalten. Durch diese Zugspannung in der Kette 11 wird erreicht, daß das Band 6 fest gegen das Gießrad 5 gedrückt wird, so daß die Aussparung 4 nach außen hin dicht verschlossen wird und der hierin befindliche flüssige Stahl nicht entweichen kann.

Die Ausbildung eines Gliedes der Kette 11 ist in Fig. 2 im Querschnitt dargestellt. Hiernach besitzt jedes Kettenglied äußere Stege 12, die das Band 6 an den Rändern der Aussparung 4 fest gegen das Gießrad 5 drücken. Die Stege 12 sind durch ein Brückenelement 13 miteinander verbunden. Dieses wird im Abstand über das Stahlband 6 geführt, so daß dieses über der Aussparung 4 selbst keinem radialen Anpreßdruck ausgesetzt ist. Die Stege 12 der einzelnen Kettenglieder schließen direkt aneinander an, so daß sie eine durchgehende Andrucklinie zu beiden Seiten des Bandes 6 bilden.

Dadurch, daß der Druck des Bandes gegen das Gießrad nicht mehr über eine im Band selbst erzeugte Zugkraft, sondern durch Stege eines gesonderten Andruckelements erzielt wird, ist die mechanische Beanspruchung des Bandes erheblich vermindert. Es läßt sich auf diese Weise ohne weiteres erreichen, daß der Verschleiß des Bandes auf ein Zehntel oder weniger herabgesetzt wird.

Der Stahl in der Aussparung 4 erstarrt während der Drehung des Gießrades 5 zwischen den beiden Umlenkrollen 8 und 9 soweit, daß sich eine feste Schale bildet. Dieser teilerstarrte Strang wird von einem nicht dargestellten wassergekühlten Abstreifmeißel aus der Aussparung 4 gelöst und einer anschließenden Biegezone mit Richttreiber zugeführt. Das sich weiterdrehende Gießrad wird durch Bürsten gesäubert, getrocknet und mit Gießöl eingesprüht.

Der Strang wird bereits in der Biegezone durch offene Sprühkühlung abgekühlt, so daß der flüssige Restsumpf kontrolliert verfestigt wird. Hierbei wird er durch mehrere Rollen gerade gebogen und im Richttreiber endgültig gerichtet.

Der Strang durchläuft anschließend eine sogenannte Ausgleichszone, in der eine zusätzliche Kühlung nicht stattfindet und ein Wärmeausgleich im Strang erfolgt. Am Ende dieser Ausgleichszone besitzt er somit ein über seinen Querschnitt weitgehend homogenes Temperaturfeld. Er kann dann unmittelbar in eine Walzstraße eingeführt werden.

## Patentansprüche

1. Stranggießvorrichtung, bei der geschmolzenes Material in eine am Außenumfang eines Gießrades (5) in dessen Umfangsrichtung verlaufende, in Radialrichtung nach außen offene, Aussparung (4) geleitet wird und in dieser während der Drehbewegung des Gießrades (5) zumindest teilweise erstarrt, bevor der so gebildete Strang aus der Aussparung (4) herausgeführt wird, mit einem, in Umfangsrichtung mindestens teilweise den mit dem Material gefüllten Abschnitt der Aussparung (4) verschließenden, gegen das Gießrad (5) gedrückten Band (6) und wenigstens einem vom Gießrad (5) aus gesehen hinter dem Band (6), dieses gegen das Gießrad (5) drückendes, gesondertes Andruckelement in Form einer umlaufenden Kette (11), dadurch gekennzeichnet, daß die Glieder der Kette (11) jeweils aus zwei äußeren, das Band (6) außerhalb der Aussparung (4) an das Gießrad (5) andrückenden, in dessen Umfangsrichtung verlaufenden Stegen (12) und einem diese verbindenden, mit dem Band (6) nicht in Berührung stehenden Brückenelement (13) gebildet sind.

2. Vorrichtung nach Anspruch 1, dadurch gekennzeichnet, daß das Band aus einem umlaufenden Stahlband (6) besteht.

3. Vorrichtung nach Anspruch 1 und 2, dadurch gekennzeichnet, daß die umlaufende Kette (11) und das Band (6) über jeweils drei Umlenkrollen (7,8,9; 8,9,10) geführt sind, von denen zwei (8,9) gemeinsam für die Kette (11) und das Band (6) verwendbar sind.

4. Vorrichtung nach Anspruch 3, dadurch gekennzeichnet, daß mindestens eine Umlenkrolle (10) der Umlenkrollen (8, 9, 10) für die Kette (11) beweglich gelagert und einer eine Zugkraft in der Kette (11) bewirkenden Kraft ausgesetzt ist.

5. Vorrichtung nach einem der Ansprüche 2 bis 4, dadurch gekennzeichnet, daß die Glieder der Kette (11) gegenüber den Rändern der Aussparung (4) jeweils eine durchgehende Andrucklinie bilden.

## Revendications

1. Dispositif de coulée de barres, dans lequel de la matière fondue est dirigée dans un évidement (4) de la périphérie extérieure d'une roue de coulée (5) orienté dans le sens périphérique de celle-ci et ouvert vers l'extérieur dans le sens radial, la matière s'y solidifiant au moins en partie pendant la rotation de la roue de coulée (5) avant que la barre ainsi formée ne soit entraînée en dehors de l'évidement (4), ledit dispositif comprenant une bande (6) appliquée contre la roue de coulée (5) et fermant dans le sens périphérique la partie de l'évidement (4) remplie au moins partiellement de matière, et un élément de pression distinct situé en arrière de la bande (6) en regardant depuis la roue de coulée (5) et réalisé sous la forme d'une chaîne tournante (11), caractérisé en ce que les maillons de la chaîne (11) sont chacun constitués d'une part de deux traverses extérieures (12), pressant la bande (6) sur la roue (5) en dehors de l'évidement (4) et s'étendant dans le sens de la périphérie de celle-ci, et d'autre part d'un élément de liaison (13) reliant lesdites traverses, sans contact avec la bande (6).

2. Dispositif selon la revendication 1, caractérisé en ce que la bande est constituée par une bande d'acier (6) tournante.

3. Dispositif selon les revendications 1 et 2, caractérisé en ce que la chaîne tournante (11) et la bande (6) passent chacune sur trois poulies de renvoi (7, 8, 9; 8, 9, 10), dont deux (8, 9) sont utilisables en commun pour la bande (6).

4. Dispositif selon la revendication 3, caractérisé en ce qu'au moins l'une (10) des poulies de renvoi (8, 9, 10) qui est montée folle pour la chaîne est soumise à une force créant une traction sur la chaîne (11).

5. Dispositif selon l'une quelconque des revendications 2 à 4, caractérisé en ce que les maillons de la chaîne (11) forment une ligne de pression continue en face des bords de l'évidement (4).

## Claims

1. Bar casting device wherein molten material is fed into a recess (4), which extends along the outer circumference of a casting wheel (5) in its peripheral direction and is externally open in the radial direction, in which recess the material at least partly solidifies during the rotary movement of the casting wheel (5) prior to the thus formed extrusion being guided out of the recess (4) by a band (6), which is pressed against the casting wheel (5) and at least partly seals the section of the recess (4) which is filled with said material in the peripheral direction, and at least one separate abutment means in the shape of a circumventing chain (11), applying pressure behind the band (6), as seen from the casting wheel (5), to the casting wheel (5) against the casting wheel, characterised in that the links of the chain (11) each consist of two outer webs (12) pressing the band (6) outside the recess (4) against the casting wheel (5) and extending in its peripheral direction, and a bridging element (13), which connects said webs and is not in contact with the band.

2. Device according to claim 1 characterised in that the band consists of a circumventing steel band (6).

3. Device according to claim 1 and 2 characterised in that the circumventing chain (11) and the band (6) are each guided via three deflection rollers (7, 8, 9; 8,9, 10) two of which are mutually applicable to the chain (11) and the band (6).

4. Device according to claim 3 characterised in that at least one deflection roller (10) of the deflection rollers (8, 9, 10) for the chain (11) is displaceably mounted and subjected to a force which extends a tensile force in the chain (11).

5. Device according to one of the claims 2 to 4 characterised in that the links of the chain (11) establish a continuous abutment line relative to the edges of the recess (4).
